# EUROPÄISCHE PATENTSCHRIFT

(11) **EP 2 131 969 B1**
(45) Veröffentlichungstag und Bekanntmachung des Hinweises auf die Patenterteilung: **01.08.2012**
(21) Anmeldenummer: 08735128.4
(22) Anmeldetag: 10.04.2008
(51) Int. Cl.: B08B 3/02, B65H 75/44

(54) **Hochdruckreinigungsgerät**
High-pressure cleaning device
Appareil de nettoyage haute pression

(30) Priorität: 12.04.2007 DE 102007018250
(43) Veröffentlichungstag der Anmeldung: 16.12.2009
(73) Patentinhaber: Alfred Kärcher GmbH & Co. KG, 71364 Winnenden (DE)
(72) Erfinder: BAUER, Lutz, 71579 Spiegelberg (DE); SCHESTAG, Harald, 71560 Sulzbach/Murr (DE)
(74) Vertreter: Karrais, Martin
(86) Internationale Anmeldenummer: PCT/EP2008/002817
(87) Internationale Veröffentlichungsnummer: WO 2008/125266

(56) Entgegenhaltungen:
- EP-A- 0 770 575
- DE-U1- 29 914 193
- GB-A- 2 084 685
- US-A- 4 810 169

## Beschreibung

Die Erfindung betrifft ein Hochdruckreinigungsgerät mit einem Gehäuse, in dem eine Pumpe und ein Antriebsmotor angeordnet sind, wobei von der Pumpe unter Druck gesetzte Flüssigkeit über einen Hochdruckschlauch abgebbar ist und der Hochdruckschlauch auf eine Schlauchtrommel aufwickelbar ist, die innerhalb des Gehäuses um eine Drehachse drehbar gelagert ist, und aus dem Gehäuse herausgeführt ist.

Aus der Gebrauchsmusterschrift DE 299 14 193 U1 ist ein Hochdruckreinigungsgerät bekannt, bei dem die Schlauchtrommel, auf die der Hochdruckschlauch aufgewickelt werden kann, außenseitig an einer Stirnseite des Gehäuses angeordnet ist. Über eine Schlauchführungseinrichtung kann der Hochdruckschlauch an einer Längsseite des Gehäuses von der Schlauchtrommel abgewickelt werden. Die Schlauchtrommel ist frei zugänglich. Es besteht deshalb die Gefahr, dass die Schlauchtrommel, insbesondere deren Lagerung, bei Einsatz des Hochdruckreinigungsgerätes beschädigt wird. Außerdem kann das Hochdruckreinigungsgerät nicht unmittelbar seitlich an einer Wand abgestellt werden, da seitlich neben dem Hochdruckreinigungsgerät ausreichend Platz vorhanden sein muss, um den Hochdruckschlauch von der Schlauchtrommel abzuwickeln.

Aus der Offenlegungsschrift EP 0 770 575 A1 ist ein Hochdruckreinigungsgerät mit den Merkmalen des Oberbegriffes von Patentanspruch 1 bekannt. Bei diesem Gerät ist die Schlauchtrommel innerhalb des Gehäuses angeordnet und der Hochdruckschlauch über eine Öffnung aus dem Gehäuse herausgeführt. Mittels einer seitlich am Gehäuse gehaltenen Handkurbel kann der Hochdruckschlauch aufgewickelt werden. Die Drehachse der Schlauchtrommel ist parallel oder senkrecht zur Vertikalachse des Gehäuses ausgerichtet. Während des Betriebes des Hochdruckreinigungsgeräts nimmt das Gehäuse eine aufrechtstehende Lage ein, zum Verfahren kann es gekippt werden nach Art einer Sackkarre, wobei es eine verhältnismäßig lange Ausdehnung aufweist und deshalb vorsichtig verfahren werden muss.

Aufgabe der vorliegenden Erfindung ist es, ein Hochdruckreinigungsgerät der eingangs genannten Art derart weiterzubilden, dass es eine kürzere Bauweise aufweist.

Diese Aufgabe wird durch ein Hochdruckreinigungsgerät mit den Merkmalen von Patentanspruch 1 gelöst.

Beim erfindungsgemäßen Hochdruckreinigungsgerät ist die Schlauchtrommel innerhalb des Gehäuses angeordnet und daher vor Beschädigungen geschützt. Es besteht praktisch keine Gefahr, dass die Schlauchtrommel, insbesondere deren Lagerung, während des Betriebes des Hochdruckreinigungsgerätes beschädigt wird. Von der Schlauchtrommel kann der Hochdruckschlauch an der Rückseite des Hochdruckreinigungsgerätes abgewickelt werden. Hierzu ist der Hochdruckschlauch rückseitig aus dem Gehäuse herausgeführt. Dies vereinfacht die Handhabung des Hochdruckreinigungsgerätes, insbesondere ist seitlich neben dem Hochdruckreinigungsgerät kein Platz erforderlich, um den Hochdruckschlauch auf- und abwickeln zu können.

Die Drehachse der Schlauchtrommel ist parallel zur Horizontalachse des Gehäuses ausgerichtet ist. Dies erlaubt eine besonders kurze Bauweise des Gehäuses, so dass sich das erfindungsgemäße Hochdruckreinigungsgerät durch eine kompakte Bauform auszeichnet.

Zum Aufwickeln des Hochdruckschlauches kann die Schlauchtrommel in Drehung versetzt werden. Bei einer bevorzugten Ausgestaltung der Erfindung ist hierzu an der Rückseite des Gehäuses eine Handkurbel drehbar gelagert. Günstig ist es, wenn die Drehachse der Handkurbel koaxial zur Drehachse der Schlauchtrommel ausgerichtet ist, insbesondere kann vorgesehen sein, dass die Handkurbel drehfest mit der Schlauchtrommel verbunden ist.

Eine besonders kurz -bauende Ausgestaltung des erfindungsgemäßen Hochdruckreinigungsgerätes zeichnet sich dadurch aus, dass die Handkurbel in einer rückseitigen Vertiefung des Gehäuses angeordnet ist. Dies hat den Vorteil, dass die Handkurbel allenfalls geringfügig über die Rückseite des Gehäuses hervorsteht, da sie größtenteils von der rückseitigen Vertiefung des Gehäuses aufgenommen ist.

Bei einer bevorzugten Ausgestaltung sind oberhalb der Vertiefung Bedienelemente des Hochdruckreinigungsgerätes angeordnet. Beispielsweise kann oberhalb der Vertiefung ein Schalter zum Ein- und Ausschalten des Antriebsmotors angeordnet sein, der die Pumpe antreibt. Auch Anzeigeelemente können oberhalb der Vertiefung angeordnet sein, beispielsweise eine Temperaturanzeige, falls das Hochdruckreinigungsgerät beheizbar ist. Die Anordnung von Bedienelementen oberhalb der die Handkurbel aufnehmenden Vertiefung an der Rückseite des Gehäuses vereinfacht die Handhabung des Hochdruckreinigungsgerätes, da die Bedienperson das Hochdruckreinigungsgerät an der Rückseite stehend bedienen kann.

Von Vorteil ist es, wenn in der Vertiefung mindestens eine Einfüllöffnung zum Befüllen eines im Gehäuse angeordneten Vorratstankes angeordnet ist. Das Gehäuse kann beispielsweise einen Vorratstank für eine Reinigungschemikalie aufweisen, die der unter Druck gesetzten Flüssigkeit, vorzugsweise Wasser, beigemischt werden kann. Der Vorratstank kann über eine in der-Vertiefung angeordnete Einfüllöffnung befüllt werden. Dadurch vereinfacht sich die Handhabung des Hochdruckreinigungsgerätes.

Es kann auch vorgesehen sein, dass neben der Vertiefung mindestens eine Einfüllöffnung zum Befüllen eines- im Gehäuse -angeordneten -Vorratstankes angeordnet ist, beispielsweise kann das Gehäuse einen Vorratstank für eine Entkalkungslösung aufweisen, der über eine seitlich neben der Vertiefung angeordnete Einfüllöffnung befüllt werden kann.

Von besonderem Vorteil ist es, wenn die Vertiefung zwischen zwei Einfüllöffnungen angeordnet ist, über die jeweils ein Vorratstank befüllbar ist. Beispielsweise können an der Rückseite des Gehäuses, vorzugsweise jeweils in einem Eckbereich, zwei Einfüllöffnungen für Vorratstanks angeordnet sein, wobei die Vertiefung zwischen den beiden Einfüllöffnungen positioniert ist.

Das Hochdruckreinigungsgerät kann beheizbar ausgestaltet sein, indem die unter Druck gesetzte Flüssigkeit mittels eines Wärmetauschers aufgeheizt werden kann. Zum Betrieb des Wärmetauschers kann Brennstoff zum Einsatz kommen, der in einem Vorratstank innerhalb des Gehäuses bevorratet werden kann. Ein weiterer Vorratstank kann, wie bereits erläutert, eine Entkalkungslösung aufnehmen, wobei auch dieser Vorratstank über eine rückseitig am Gehäuse, nämlich seitlich neben der Vertiefung angeordnete Einfüllöffnung befüllt werden kann.

Bei einer besonders bevorzugten Ausführungsform sind sämtliche Bedienelemente des Hochdruckreinigungsgerätes an der Rückseite des Gehäuses angeordnet. Dies erlaubt eine besonders einfache Handhabung des Hochdruckreinigungsgerätes.

Von Vorteil ist es, wenn im Gehäuse eine Schlauchführungseinrichtung angeordnet ist zum Führen des Hochdruckschlauches von der Schlauchtrommel zu einer rückseitigen Öffnung des Gehäuses. Mittels-der Schlauchführungseinrichtung kann der Hochdruckschlauch innerhalb des Gehäuses geführt werden. Dadurch ist sichergestellt, dass der Hochdruckschlauch auf einfache Weise an der Rückseite des Gehäuses aus dem Gehäuse herausgezogen und bei Bedarf wieder in das Gehäuse zurückgeführt werden kann. Eine unbeabsichtigte Schlaufenbildung beim Auf- oder Abwickeln des Hochdruckschlauches oder auch ein Verklemmen des Hochdruckschlauches kann dadurch vermieden werden.

Die Schlauchführungseinrichtung umfasst bei einer vorteilhaften Ausgestaltung mehrere im Abstand zueinander angeordnete Umlenkelemente. Es hat sich gezeigt, dass durch einen Satz von zueinander beabstandeten Umlenkelementen der Hochdruckschlauch auf einfache Weise auf- und abgewickelt werden kann. Zwischen einander benachbarten Umlenkelementen kann sich der Hochdruckschlauch entspannen, dies erleichtert das Auf- und Abwickeln. Günstig ist es, wenn zumindest ein Umlenkelement unterhalb der Schlauchtrommel angeordnet ist. Dies ermöglicht eine kompakte Bauform des Hochdruckreinigungsgerätes, wobei der Platzbedarf für die Schlauchtrommel und die Zuführung des Hochdruckschlauches gering gehalten werden können.

Es kann vorgesehen sein, dass die Schlauchtrommel einen zylindrischen Wickelkern und über dem Wickelkern radial vorstehende Seitenwangen aufweist und dass ausgehend von der Schlauchtrommel mindestens ein erstes Umlenkelement in einem Abstand zum Wickelkern angeordnet ist, der größer ist als der Wickelkerndurchmesser. Durch die Bereitstellung eines verhältnismäßig großen Abstandes zwischen dem Wickelkern und dem ersten Umlenkelement wird das Auf und Abwickeln des Hochdruckschlauches auf der Schlauchtrommel vereinfacht. Dies gilt insbesondere dann, wenn die Seitenwangen einen verhältnismäßig großen Abstand zueinander aufweisen. Der eher groß gewählte Abstand zwischen dem ersten Umlenkelement und dem Wickelkern ermöglicht eine zuverlässige Zuführung des Hochdruckschlauches zum Wickelkern, ohne dass die Gefahr besteht, dass der Hochdruckschlauch auf den Wickelkern ungleichmäßig aufgewickelt wird.

Besonders günstig ist es, wenn der Abstand zwischen dem ersten Umlenkelement und dem Wickelkern mindestens das 1,5-fache des Wickelkerndurchmessers beträgt.

Das erste Umlenkelement ist bei einer vorteilhaften Ausgestaltung als Umlenkstange ausgestaltet, deren Länge mindestens dem gegenseitigen Abstand der Seitenwangen entspricht. Die Umlenkstange ist vorzugsweise frei drehbar gelagert, wobei die Drehachse der Umlenkstange parallel zur Drehachse der Schlauchtrommel ausgerichtet sein kann.

Bei einer besonders kompakt bauenden Ausgestaltung des erfindungsgemäßen Hochdruckreinigungsgerätes ist der Hochdruckschlauch am ersten Umlenkelement im Wesentlichen horizontal ausrichtbar. Beispielsweise kann der Hochdruckschlauch vom Wickelkern schräg zur Horizontalen ausgerichtet zum ersten Umlenkelement geführt werden und dort eine Umlenkung in eine Horizontalebene erfahren. Am ersten Umlenkelement ist der Hochdruckschlauch bei einer bevorzugten Ausgestaltung um mindestens 90° umlenkbar.

Mindestens ein zweites Umlenkelement ist bei einer bevorzugten Ausgestaltung in einem Abstand zum ersten Umlenkelement angeordnet, der mindestens dem Wickelkerndurchmesser entspricht. Dies ermöglicht eine Entspannung des Hochdruckschlauches zwischen dem ersten und dem zweiten Umlenkelement und dies wiederum erleichtert das Aufwickeln des Hochdruckschlauches auf der Schlauchtrommel.

Vorzugsweise beträgt der Abstand zwischen dem ersten und dem zweiten Umlenkelement mindestens das 1,5-fache des Wickelkerndurchmessers.

Von Vorteil ist es, wenn der Hochdruckschlauch am zweiten Umlenkelement im Wesentlichen parallel zur Horizontalachse des Gehäuses ausrichtbar ist. Dies ermöglicht es auf konstruktiv einfache Weise, den Hochdruckschlauch an der Rückseite des Gehäuses in einer Ausrichtung parallel zur Horizontalachse des Gehäuses auszugeben.

Das zweite Umlenkelement kann beispielsweise als frei drehbare Umlenkrolle ausgestaltet sein. Die Drehachse der Umlenkrolle ist bevorzugt vertikal ausgerichtet.

Das zweite Umlenkelement kann mehrere frei drehbare Umlenkrollen aufweisen, die insgesamt eine Umlenkung des Hochdruckschlauches um einen Winkel von etwa 90° ermöglichen.

Die nachfolgende Beschreibung einer bevorzugten Ausführungsform der Eindung dient im Zusammenhang mit der Zeichnung der näheren Erläuterung. Es zeigen:
- Figur 1:: Eine perspektivische Darstellung eines erfindungsgemäßen Hochdruckreinigungsgerätes;
- Figur 2:: eine teilweise aufgetrennte Rückansicht des Hochdruckreinigungsgerätes und
- Figur 3:: eine Teilschnittdarstellung des Hochdruckreinigungsgerätes im Bereich von dessen Rückseite.

In der Zeichnung ist schematisch ein beheizbares Hochdruckreinigungsgerät 10 dargestellt mit einem Gehäuse 12, das auf Hinterrädern 14 und Vorderrädern 15 verfahrbar gelagert ist und in üblicher Weise eine in der Zeichnung nicht dargestellte Pumpe, einen die Pumpe antreibenden Antriebsmotor sowie einen brennstoffbetriebenen Wärmetauscher aufnimmt. Derartige Pumpen, Antriebsmotoren und Wärmetauscher sind dem Fachmann bekannt, sie sind daher in der Zeichnung nicht dargestellt. Mittels der Pumpe kann eine Reinigungsflüssigkeit, vorzugsweise Wasser, unter Druck gesetzt werden, und mittels des Wärmetauschers kann die Reinigungsflüssigkeit aufgeheizt werden.

Zur Abgabe der unter Druck gesetzten Reinigungsflüssigkeit umfasst das Hochdruckreinigungsgerät 10 einen Hochdruckschlauch 17, der auf eine innerhalb des Gehäuses 12 im Bereich von dessen Rückseite 19 angeordnete Schlauchtrommel 21 aufgewickelt werden kann. Die Schlauchtrommel 21 ist um eine Drehachse 22 drehbar gelagert, die parallel zur horizontalen Längsachse (Horizontalchse) des Gehäuses 12 ausgerichtet ist.

Die Schlauchtrommel 21 umfasst einen zylindrischen Wickelkern 24 sowie zwei im Abstand zueinander angeordnete und über den Wickelkern radial vorstehende Seitenwangen, von denen in der Zeichnung nur eine Seitenwange 25 dargestellt ist. Die beiden Seitenwangen sind parallel zueinander ausgerichtet und jeweils in Form eines Gitters ausgebildet.

Ein Ende des Hochdruckschlauches 17 taucht in den Wickelkern 24 ein und ist über eine an sich bekannte und deshalb in der Zeichnung im Detail nicht dargestellte stationäre Flüssigkeitskupplung in der Drehachse 22 der Schlauchtrommel 21 mit einer gehäusefesten Druckleitung verbunden, die an den Auslass der Pumpe angeschlossen ist. Über die Flüssigkeitskupplung ist in jeder Stellung der Schlauchtrommel 21 eine flüssigkeitsdichte Verbindung zwischen der Druckleitung und dem Hochdruckschlauch 17 sichergestellt.

Die Schlauchtrommel 21 ist von einem Käfig 27 umgeben, der von mehreren, im Abstand zueinander angeordneten Stegen 28 gebildet wird, die jeweils parallel zur Drehachse 22 der Schlauchtrommel 21 ausgerichtet sind und über den Außenumfang der Seitenwangen 25 verteilt angeordnet sind. Mittels des Käfigs 27 ist sichergestellt, dass der Hochdruckschlauch 17 nicht unkontrolliert eine von der Schlauchtrommel 21 abstehende Schlaufe bilden kann.

Der Hochdruckschlauch 17 ist zwischen zwei Stege 28 radial nach außen geführt und trifft unterhalb der Schlauchtrommel 21 auf eine Schlauchführungseinrichtung 30 mit einem ersten Umlenkelement in Form einer Umlenkstange 32 und einem zweiten Umlenkelement in Form zweier Umlenkrollen 33, 34, zwischen denen der Hochdruckschlauch 17 hindurchgeführt ist. Die Umlenkstange 32 ist um eine parallel zur horizontalen Längsachse des Gehäuses 12 ausgerichtete Drehachse 36 frei drehbar, und die beiden Umlenkrollen 33, 34 sind über vertikal ausgerichtete Drehachsen 37, 38 frei drehbar. Mit einer Ausrichtung schräg zur Vertikalen wird der Hochdruckschlauch 17 vom Wickelkern 24 zur Umlenkstange 32 geführt. An der Umlenkstange 32 erfährt der Hochdruckschlauch 17 eine erste Umlenkung dergestalt, dass er anschließend im Wesentlichen horizontal ausgerichtet ist. In der vom Hochdruckschlauch 17 definierten Horizontalebene erfährt dieser dann an den Umlenkrollen 33, 34 eine weitere Umlenkung, so dass er anschließend parallel zur horizontalen Längsachse des Gehäuses 12 ausgerichtet ist und über eine Gehäuseöffnung 40, die an der Rückseite 19 des Gehäuses 12 angeordnet ist, aus dem Gehäuse 12 herausgezogen werden kann. An der Gehäuseöffnung 40 sind weitere Umlenkrollen 41, 42, 43 angeordnet, die jeweils frei drehbar gelagert sind. Die Drehachsen der Umlenkrollen 41 und 42 sind vertikal ausgerichtet und die Drehachse der Umlenkrolle 43 ist horizontal ausgerichtet. Der Hochdruckschlauch 17 ist zwischen die beiden Umlenkrollen 41 und 42 hindurchgeführt, und die Umlenkrolle 43 ist an der Gehäuseöffnung 40 über dem Hochdruckschlauch 17 angeordnet und überbrückt den Abstand zwischen den Umlenkrollen 41 und 42.

Zum Aufwickeln des Hochdruckschlauches 17 wird die Schlauchtrommel 21 um die Drehachse 22 in Drehung versetzt. Hierzu ist in einer rückseitigen Vertiefung 45 des Gehäuses 12 eine Handkurbel 47 um eine fluchtend zur Drehachse 22 der Schlauchtrommel 21 ausgerichtete Drehachse drehbar gelagert. An einer Bodenwand 49 der Vertiefung 45 sind zwei jeweils von einem Deckel 51 bzw. 52 verschließbare Einfüllöffnungen 53 bzw. 54 angeordnet. Über die beiden Einfüllöffnungen 43 und 44 können zwei Chemikalientanks, die innerhalb des Gehäuses 12 angeordnet sind, mit Reinigungschemikalien befüllt werden, die der unter Druck gesetzten Flüssigkeit beigemischt-werden können.

Oberhalb der Vertiefung 45 ist am Gehäuse 12 ein Bedientableau 57 angeordnet mit mehreren Bedienelementen 58, 59, 60. Mittels der Bedienelemente 58, 59, 60 können sämtliche Aggregate des Hochdruckreinigungsgerätes 10, also insbesondere dessen Pumpe, Antriebsmotor und Wärmetauscher, gesteuert werden. Das Bedientableau 57 umfasst außerdem Anzeigeelemente 62, 63, an denen der Benutzer die Betriebswerte des Hochdruckreinigungsgerätes 10 ablesen kann, beispielsweise die Temperatur der aufgeheizten Flüssigkeit sowie deren Druck.

Das Gehäuse 12 weist zusätzlich zu den bereits erläuterten Chemikalientanks auch einen Brennstofftank auf zur Bevorratung von Brennstoff für den Wärmetauscher. Der Brennstofftank kann über eine seitlich neben der Vertiefung 45 angeordnete Einfüllöffnung 65 befüllt werden, die von einem Deckel 66 verschlossen ist.

Auf der der Einfüllöffnung 65 für den Brennstofftank abgewandten Seite der Vertiefung 45 ist eine weitere Einfüllöffnung 68 angeordnet, die von einem Deckel 69 verschlossen ist und über die ein Vorratstank für eine Entkalkungslösung befüllt werden kann, der ebenfalls im Gehäuse 12 angeordnet ist.

Seitlich neben dem Bedientableau 57 sind Handgriffe 71, 72 angeordnet zum Verschieben des Hochdruckreinigungsgerätes 10.

Das Hochdruckreinigungsgerät 10 kann auf einfache Weise von der Rückseite 19 -aus bedient werden, da sämtliche Bedienelemente des Hochdruckreinigungsgerätes 10 sowie sämtliche Einfüllöffnungen 53, 54, 65, 68 für Vorratstanks ebenso wie die Handkurbel 47 zum Aufwickeln des Hochdruckschlauches 17 an der Rückseite 19 des Gehäuses 12 angeordnet sind. Auch der Hochdruckschlauch 17 kann an der Rückseite 19 im Gehäuse 12 entnommen werden. An der Rückseite 19 ist auch ein Anschluss 74 zum Anschließen eines Niederdruckschlauches angeordnet. Über den Niederdruckschlauch kann dem Hochdruckreinigungsgerät 10 Flüssigkeit zugeführt werden, die dann von der Pumpe unter Druck gesetzt wird. Der Anschluss 74 ist unmittelbar neben der Gehäuseöffnung 40 angeordnet, durch die der Hochdruckschlauch 17 hindurchgeführt ist.

## Patentansprüche

1. Hochdruckreinigungsgerät mit einem Gehäuse (12), in dem eine Pumpe und ein Antriebsmotor angeordnet sind, wobei von der Pumpe unter Druck gesetzte Flüssigkeit über einen Hochdruckschlauch (17) abgebbar ist und der Hochdruckschlauch (17) auf eine Schlauchtrommel (21) aufwickelbar ist, die innerhalb des Gehäuses (12) um eine Drehachse (22) drehbar gelagert ist, und aus dem Gehäuse herausgeführt ist, **dadurch gekennzeichnet, dass** die Drehachse (22) der Schlauchtrommel (21) parallel zur Horizontalachse des Gehäuses (12) ausgerichtet ist und dass der Hochdruckschlauch (17) rückseitig aus dem Gehäuse (12) herausgeführt ist.

2. Hochdruckreinigungsgerät nach Anspruch 1, **dadurch gekennzeichnet, dass** an der Rückseite (19) des Gehäuses (12) eine Handkurbel (47) drehbar gelagert ist zum Aufwickeln des Hochdruckschlauches (17) auf der Schlauchtrommel (21).

3. Hochdruckreinigungsgerät nach Anspruch 2, **dadurch gekennzeichnet, dass** die Handkurbel (47) in einer rückseitigen Vertiefung (45) des Gehäuses (12) angeordnet ist.

4. Hochdruckreinigungsgerät nach Anspruch 3, **dadurch gekennzeichnet, dass** oberhalb der Vertiefung (45) Bedienelemente (58, 59, 60) des Hochdruckreinigungsgerätes (10) angeordnet sind.

5. Hochdruckreinigungsgerät nach Anspruch 3 oder 4, **dadurch gekennzeichnet, dass** in der Vertiefung (45) mindestens eine Einfüllöffnung (53, 54) zum Befüllen eines im Gehäuse (12) angeordneten Vorratstanks positioniert ist.

6. Hochdruckreinigungsgerät nach Anspruch 3, 4 oder 5, **dadurch gekennzeichnet, dass** neben der Vertiefung (45) mindestens eine Einfüllöffnung (65, 68) zum Befüllen eines im Gehäuse (12) angeordneten Vorratstanks positioniert ist.

7. Hochdruckreinigungsgerät nach einem der Ansprüche 3 bis 6, **dadurch gekennzeichnet, dass** die Vertiefung (45) zwischen zwei Einfüllöffnungen (65, 68) angeordnet ist, über die jeweils ein im Gehäuse (12) angeordneter Vorratstank befüllbar ist.

8. Hochdruckreinigungsgerät nach einem der voranstehenden Ansprüche, **dadurch gekennzeichnet, dass** sämtliche Bedienelemente (58, 59, 60) des Hochdruckreinigungsgerätes (10) an der Rückseite (19) des Gehäuses (12) angeordnet sind.

9. Hochdruckreinigungsgerät nach einem der voranstehenden Ansprüche, **dadurch gekennzeichnet, dass** im Gehäuse (12) eine Schlauchführungseinrichtung (30) angeordnet ist zum Führen des Hochdruckschlauches (17) von der Schlauchtrommel (21) zu einer rückseitigen Öffnung (40) des Gehäuses.

10. Hochdruckreinigungsgerät nach Anspruch 9, **dadurch gekennzeichnet, dass** die Schlauchführungseinrichtung (30) mehrere im Abstand zueinander angeordnete Umlenkelemente (32, 33, 34) aufweist.

11. Hochdruckreinigungsgerät Anspruch 10, **dadurch gekennzeichnet, dass** zumindest ein Umlenkelement (32, 33, 34) unterhalb der Schlauchtrommel (21) angeordnet its.

12. Hochdruckreinigungsgerät nach Anspruch 10 oder 11, **dadurch gekennzeichnet, dass** die Schlauchtrommel (21) einen zylindrischen Wickelkern (24) und über den Wickelkern (24) radial vorstehende Seitenwangen (25) aufweist und dass ausgehend von der Schlauchtrommel (21) mindestens ein erstes Umlenkelement (32) in einem Abstand zum Wickelkern (24) angeordnet ist, der größer ist als der Durchmesser des Wickelkerns (24).

13. Hochdruckreinigungsgerät nach Anspruch 12, **dadurch gekennzeichnet, dass** der Abstand zwischen dem ersten Umlenkelement (32) und dem Wickelkern (24) mindestens das 1,5-fache des Wickelkerndurchmessers beträgt.

14. Hochdruckreinigungsgerät nach Anspruch 12 oder 13, **dadurch gekennzeichnet, dass** das erste Umlenkelement als Umlenkstange (32) ausgestaltet ist, deren Länge mindestens gleich dem Abstand zwischen den beiden Seitenwangen (25) ist.

15. Hochdruckreinigungsgerät nach Anspruch 12, 13 oder 14, **dadurch gekennzeichnet, dass** der Hochdruckschlauch (17) am ersten Umlenkelement (32) im Wesentlichen horizontal ausrichtbar ist.

16. Höchdruckreinigungsgerät nach einem der Ansprüche 12 bis 15, **dadurch gekennzeichnet, dass** mindestens ein zweites Umlenkelement (33, 34) in einem Abstand zum ersten Umlenkelement (32) angeordnet ist, der mindestens dem Wickelkerndurchmesser entspricht.

17. Hochdruckreinigungsgerät nach Anspruch 16, **dadurch gekennzeichnet, dass** der Abstand zwischen dem ersten Umlenkelement (32) und dem zweiten Umlenkelement (33, 34) mindestens das 1,5-fache des Wickelkerndurchmessers beträgt.

18. Hochdruckreinigungsgerät nach Anspruch 16 oder 17, **dadurch gekennzeichnet, dass** der Hochdruckschlauch (17) am zweiten Umlenkelement (33, 34) im Wesentlichen parallel zur Längsachse des Gehäuses (12) ausrichtbar ist.

19. Hochdruckreinigungsgerät nach Anspruch 16, 17, 18, **dadurch gekennzeichnet, dass** das zweite Umlenkelement als frei drehbare Umlenkrolle (33, 34) ausgestaltet ist.

## Claims

1. High-pressure cleaning device having a housing (12) in which a pump and a drive motor are disposed, it being possible for pressurized liquid to be delivered by the pump via a high-pressure hose (17) and for the high-pressure hose (17) to be wound onto a hose drum (21) which is mounted within the housing (12) such that it can rotate about a rotation axis (22), and the high-pressure hose being routed out of the housing, **characterized in that** the rotation axis (22) of the hose drum (21) is aligned parallel to the horizontal axis of the housing (12), and **in that** the high-pressure hose (17) is routed out of the housing (12) at the rear.

2. High-pressure cleaning device according to Claim 1, **characterized in that** a hand crank (47) is rotatably mounted on the rear face (19) of the housing (12) for winding the high-pressure hose (17) onto the hose drum (21).

3. High-pressure cleaning device according to Claim 2, **characterized in that** the hand crank (47) is disposed in a recess (45) in the rear face of the housing (12).

4. High-pressure cleaning device according to Claim 3, **characterized in that** operator control elements (58, 59, 60) of the high-pressure cleaning device (10) are disposed above the recess (45).

5. High-pressure cleaning device according to Claim 3 or 4, **characterized in that** at least one filling opening (53, 54) for filling a storage tank which is disposed in the housing (12) is positioned in the recess (45).

6. High-pressure cleaning device according to Claim 3, 4 or 5, **characterized in that** at least one filling opening (65, 68) for filling a storage tank which is disposed in the housing (12) is positioned next to the recess (45).

7. High-pressure cleaning device according to one of Claims 3 to 6, **characterized in that** the recess (45) is disposed between two filling openings (65, 68), it being possible for in each case a storage tank which is disposed in the housing (12) to be filled via the filling openings.

8. High-pressure cleaning device according to one of the preceding claims, **characterized in that** all the operator control elements (58, 59, 60) of the high-pressure cleaning device (10) are disposed on the rear face (19) of the housing (12).

9. High-pressure cleaning device according to one of the preceding claims, **characterized in that** a hose guide device (30) is disposed in the housing (12) for guiding the high-pressure hose (17) from the hose drum (21) to an opening (40) in the rear face of the housing.

10. High-pressure cleaning device according to Claim 9, **characterized in that** the hose guide device (30) has a plurality of deflection elements (32, 33, 34) which are disposed at a spacing from one another.

11. High-pressure cleaning device according to Claim 10, **characterized in that** at least one deflection element (32, 33, 34) is disposed beneath the hose drum (21).

12. High-pressure cleaning device according to Claim 10 or 11, **characterized in that** the hose drum (21) has a cylindrical winding core (24) and side cheeks (25) which protrude radially beyond the winding core (24), and **in that**, starting from the hose drum (21), at least one first deflection element (32) is disposed at a spacing from the winding core (24), the spacing being greater than the diameter of the winding core (24).

13. High-pressure cleaning device according to Claim 12, **characterized in that** the spacing between the first deflection element (32) and the winding core (24) is at least 1.5 times the diameter of the winding core.

14. High-pressure cleaning device according to Claim 12 or 13, **characterized in that** the first deflection element is formed as a deflection rod (32), of which the length is at least equal to the spacing between the two side cheeks (25).

15. High-pressure cleaning device according to Claim 12, 13 or 14, **characterized in that** the high-pressure hose (17) can be oriented substantially horizontally at the first deflection element (32).

16. High-pressure cleaning device according to one of Claims 12 to 15, **characterized in that** at least one second deflection element (33, 34) is disposed at a spacing from the first deflection element (32), the spacing corresponding at least to the diameter of the winding core.

17. High-pressure cleaning device according to Claim 16, **characterized in that** the spacing between the first deflection element (32) and the second deflection element (33, 34) is at least 1.5 times the diameter of the winding core.

18. High-pressure cleaning device according to Claim 16 or 17, **characterized in that** the high-pressure hose (17) can be oriented substantially parallel to the longitudinal axis of the housing (12) at the second deflection element (33, 34).

19. High-pressure cleaning device according to Claim 16, 17, 18, **characterized in that** the second deflection element is formed as a freely rotatable deflection roller (33, 34).

## Revendications

1. Appareil de nettoyage à haute pression comportant un boîtier (12) dans lequel sont disposés une pompe et un moteur d'entraînement, du liquide placé sous pression par la pompe pouvant être délivré par le biais d'un tuyau à haute pression (17) et le tuyau à haute pression (17) pouvant être enroulé sur un tambour de tuyau (21) qui est logé à l'intérieur du boîtier (12) de manière à pouvoir tourner autour d'un axe de rotation (22), et est guidé vers l'extérieur du boîtier, **caractérisé en ce que** l'axe de rotation (22) du tambour de tuyau (21) est orienté parallèlement à l'axe horizontal du boîtier (12) et **en ce que** le tuyau à haute pression (17) est guidé vers l'extérieur du boîtier (12) du côté arrière.

2. Appareil de nettoyage à haute pression selon la revendication 1, **caractérisé en ce qu'**une manivelle (47) est logée à rotation du côté arrière (19) du boîtier (12) pour enrouler le tuyau à haute pression (17) sur le tambour de tuyau (21).

3. Appareil de nettoyage à haute pression selon la revendication 2, **caractérisé en ce que** la manivelle (47) est disposé dans une cavité (45) ménagée du côté arrière du boîtier (12).

4. Appareil de nettoyage à haute pression selon la revendication 3, **caractérisé en ce que** des éléments de commande (58, 59, 60) de l'appareil de nettoyage à haute pression (10) sont disposés au-dessus de la cavité (45).

5. Appareil de nettoyage selon la revendication 3 ou 4, **caractérisé en ce que** au moins une ouverture de remplissage (53, 54) est ménagée dans la cavité (45) pour remplir un réservoir disposé dans le boîtier (12).

6. Appareil de nettoyage à haute pression selon la revendication 3, 4 ou 5, **caractérisé en ce que** au moins une ouverture de remplissage (65, 68) est ménagée à côté de la cavité (45) pour remplir un réservoir disposé dans le boîtier (12).

7. Appareil de nettoyage selon l'une des revendications 3 à 6, **caractérisé en ce que** la cavité (45) est ménagée entre deux ouvertures de remplissage (65, 68) permettant de remplir chacune un réservoir disposé dans le boîtier (12).

8. Appareil de nettoyage à haute pression selon l'une des revendications précédentes, **caractérisé en ce que** tous les éléments de commande (58, 59, 60) de l'appareil de nettoyage à haute pression (10) sont disposés du côté arrière (19) du boîtier (12).

9. Appareil de nettoyage à haute pression selon l'une des revendications précédentes, **caractérisé en ce qu'**un dispositif de guidage de tuyau (30) est disposé dans le boîtier (12) pour guider le tuyau à haute pression (17) du tambour de tuyau (21) vers une ouverture (40) ménagée du côté arrière du boîtier.

10. Appareil de nettoyage à haute pression selon la revendication 9, **caractérisé en ce que** le dispositif de guidage de tuyau (30) comporte plusieurs éléments de déviation (32, 33, 34) disposés à distance l'un de l'autre.

11. Appareil de nettoyage à haute pression selon la revendication 10, **caractérisé en ce qu'**au moins un élément de déviation (32, 33, 34) est disposé au-dessous du tambour de tuyau (21).

12. Appareil de nettoyage à haute pression selon la revendication 10 ou 11, **caractérisé en ce que** le tambour de tuyau (21) comporte un axe d'enroulement cylindrique (24) et des joues latérales (25) saillant radialement au-dessus de l'axe d'enroulement (24) et **en ce que**, à partir du tambour de tuyau (21), au moins un premier élément de déviation (32) est disposé à une distance de l'axe d'enroulement (24) qui est supérieure au diamètre de l'axe d'enroulement (24).

13. Appareil de nettoyage à haute pression selon la revendication 12, **caractérisé en ce que** la distance entre le premier élément de déviation (32) et l'axe d'enroulement (24) est égale à au moins 1,5 fois le diamètre de l'axe d'enroulement.

14. Appareil de nettoyage à haute pression selon la revendication 12 ou 13, **caractérisé en ce que** le premier élément de déviation est conformé en barre de déviation (32) dont la longueur est au moins égale à la distance entre les deux joues latérales (25).

15. Appareil de nettoyage à haute pression selon la revendication 12, 13 ou 14, **caractérisé en ce que** le tuyau à haute pression (17) peut être orienté sensiblement horizontalement au niveau du premier élément de déviation (32).

16. Appareil de nettoyage à haute pression selon l'une des revendications 12 à 15, **caractérisé en ce que** au moins un deuxième élément de déviation (33, 34) est disposé à une distance du premier élément de déviation (32) qui correspond au moins au diamètre de l'axe d'enroulement.

17. Appareil de nettoyage à haute pression selon la revendication 16, **caractérisé en ce que** la distance entre le premier élément de déviation (32) et le deuxième élément de déviation (33, 34) est au moins égale à 1,5 fois le diamètre de l'axe d'enroulement.

18. Appareil de nettoyage à haute pression selon la revendication 16 ou 17, **caractérisé en ce que** le tuyau à haute pression (17) peut être orienté sensiblement parallèlement à l'axe longitudinal du boîtier (12) au niveau du deuxième élément de déviation (33, 34).

19. Appareil de nettoyage à haute pression selon la revendication 16, 17, 18, **caractérisé en ce que** le deuxième élément de déviation est conformé en poulie de déviation (33, 34) apte à tourner librement.
